# EUROPÄISCHE PATENTSCHRIFT

(11) **EP 0 401 403 B1**
(45) Veröffentlichungstag und Bekanntmachung des Hinweises auf die Patenterteilung: **04.05.1994**
(21) Anmeldenummer: 89110243.6
(22) Anmeldetag: 06.06.1989
(51) Int. Cl.: H01J 61/36

(54) **Blitzlampe**
Flash lamp
Tube éclair

(43) Veröffentlichungstag der Anmeldung: 12.12.1990
(73) Patentinhaber: Heimann Optoelectronics GmbH, D-65199 Wiesbaden (DE)
(72) Erfinder: Achter, Eugen, D-6097 Trebur 3 (DE); Dünisch, Ingo, Dipl.-Phys., D-6204 Taunusstein (DE); Zimlich, Josef, Phys.-Ing., Singapore 1025 (MY)
(74) Vertreter: Beetz & Partner Patentanwälte

(56) Entgegenhaltungen:
- EP-A- 0 136 564
- EP-A- 0 204 303
- DE-A- 2 001 425
- DE-A- 3 227 280
- FR-A- 2 387 512
- US-A- 3 986 236

## Beschreibung

Die Erfindung betrifft eine Blitzlampe mit einem gasgefüllten Glasrohr, in das von den Stirnseiten aus zwei Elektroden ragen.

Es ist bekannt, eine Blitzlampe dieser Art an ihren beiden Enden in der Weise aufzubauen, daß die jeweilige, stiftförmige Elektrode in einen Glaskörper eingeschmolzen wird, welcher auf der Stirnseite des Glasrohres unter Zwischenschaltung einer Schicht aus Glaslot aufliegt. Die Zusammensetzung des Glaslotes ist dabei dem Hartglas des Glasrohres in seiner Wärmeausdehnung angepaßt, so daß keine Wärmespannungen entstehen. Die Zentrierung der Elektroden in dem Glasrohr ist dabei jedoch unbefriedigend. Eine exakte Zentrierung ist aber wünschenswert, damit keine ungleichmäßige Anschwärzung der Innenseite des Glasrohres durch Elektrodenabbrand erfolgt.

Der Erfindung liegt die Aufgabe zugrunde, eine Blitzlampe der eingangs genannten Art so auszubilden, daß eine exakte Zentrierung der Elektroden mit einer nur geringen Fertigungstoleranz erfolgt.

Diese Aufgabe ist erfindungsgemäß dadurch gelöst, daß die Elektroden in je einem hohlzylindrischen, im Inneren des Glasrohres passend eingesetzten Glaskörper eingeschmolzen sind, wobei die äußere Stirnseite jedes Glaskörpers etwa bündig mit der entsprechenden Stirnseite des Glasrohres ist und zusammen mit dieser Stirnseite von einer Schicht aus Glaslot überzogen ist. Bei der erfindungsgemäßen Blitzlampe erfolgt die Zentrierung der Elektroden durch den im Inneren des Glasrohres liegenden, in dieses passenden Glaskörper. Ein gasdichter Abschluß der Blitzlampe ist durch an den Stirnseiten vorgesehene Schichten aus Glaslot gewährleistet, die jeweils die Stirnseite des Glasrohres und des die Elektrode tragenden Glaskörpers überziehen.

Die Erfindung ist nachfolgend anhand eines in der Zeichnung dargestellten Ausführungsbeispieles näher erläutert.

In der Zeichnung ist eine Blitzlampe mit einem gasgefüllten Glasrohr 1 dargestellt, in das von den Stirnseiten aus zwei Elektroden ragen. In der Zeichnung ist nur das eine Ende des Glasrohres 1 mit der entsprechenden Elektrode 2 dargestellt. Das andere Ende ist entsprechend ausgebildet.

Die Elektrode 2 ist in einem hohlzylindrischen Glaskörper 3 eingeschmolzen, welcher im Inneren des Glasrohres 1 passend eingesetzt ist. Die äußere Stirnseite 4 des Glaskörpers 3 liegt etwa bündig mit der Stirnseite 5 des Glasrohres 1. Beide Stirnseiten 4, 5 sind von einer Schicht 6 aus Glaslot überzogen, wodurch der Innenraum des Glasrohres 1 abgedichtet ist. Die Elektrode 2 durchsetzt den Glaskörper 3 und die Schicht 6 und ragt nach außen, so daß ein elektrischer Anschluß möglich ist.

Der Glaskörper 3 ermöglicht eine exakte Zentrierung der stiftartigen Elektrode 2, wodurch eine ungleichmäßige Anschwärzung des Glasrohres 1 auf seiner Innenseite durch Elektrodenabbrand verhindert ist.

## Patentansprüche

1. Blitzlampe mit einem gasgefüllten Glasrohr (1), in das von den Stirnseiten (5) aus zwei Elektroden (2) ragen, welche in je einem hohlzylindrischen, im Inneren des Glasrohres (1) passend eingesetzten Glaskörper (3) eingeschmolzen sind, wobei die äußere Stirnseite (4) jedes Glaskörpers (3) etwa bündig mit der entsprechenden Stirnseite (5) des Glasrohres (1) ist und zusammen mit dieser Stirnseite (5) von einer Schicht (6) aus Glaslot überzogen ist.

## Claims

1. Flashlamp including a gas-filled glass tube (1) into which two electrodes (2), melt-sealed in respectively one hollow-cylindrical glass body (3) matchingly fitted in the interior of the glass tube (1), extend from the end faces (5), the outer end face (4) of each glass body being approximately flush with the corresponding end face (5) of the glass tube (1) and being coated - together with said end face (5) - with a layer (6) of glass solder.

## Revendications

1. Lampe-éclair comportant un tube de verre (1) rempli de gaz dans lequel font saillie, depuis les côtés frontaux (5), deux électrodes (2) qui sont scellées chacune dans un corps de verte (3) cylindrique creux, inséré de manière ajustée à l'intérieur du tube de verre (1), le côté frontal externe (4) de chaque corps de verte (3) affleurant sensiblement avec le côté frontal (5) correspondant du tube de verre (1) et étànt recouvert de même que ce côté frontal (5) d'une couche (6) de soudure de verre.
